# EUROPÄISCHE PATENTSCHRIFT

(11) **EP 0 753 666 B1**
(45) Veröffentlichungstag und Bekanntmachung des Hinweises auf die Patenterteilung: **28.11.2001**
(21) Anmeldenummer: 96110702.6
(22) Anmeldetag: 03.07.1996
(51) Int. Cl.: F04C 15/00, F04C 11/00

(54) **Zahnradpumpe**
Gear pump
Pompe à engrenages

(30) Priorität: 08.07.1995 DE 19524965
(43) Veröffentlichungstag der Anmeldung: 15.01.1997
(73) Patentinhaber: ROBERT BOSCH GMBH, 70442 Stuttgart (DE)
(72) Erfinder: Aichele, Hans, Dipl.-Ing., 70499 Stuttgart (DE); Lendl, Ulrich, 73434 Sachsenheim (DE); Sacha, Bernhard, Dipl.-Ing., 74321 Bietigheim-Bissingen (DE); Klemd, Olaf, Dipl.-Ing., 71706 Markgroeningen (DE)

(56) Entgegenhaltungen:
- EP-A- 0 748 939
- DE-A- 4 334 228
- GB-A- 2 277 963
- US-A- 4 553 512

## Beschreibung

### Stand der Technik

Die Erfindung geht aus von einer Zahnradpumpe nach der im Oberbegriff des Anspruchs 1 näher angegebenen Gattung.

Es ist schon eine solche Zahnradpumpe aus der DE 43 34 228 A1 bekannt, die zusammen mit anderen Bauelementen zu einem Hydroaggregat zusammengefaßt ist. Bei solchen Zahnradpumpen ist es allgemein bekannt, daß es durch die Ungleichförmigkeit des Volumenstroms zu Druckpulsationen mit damit verbundener Geräuschentwicklung kommt. Frequenz und Höhe der Druckpulsationen sind u.a. von der Drehzahl der Maschine und der Zahnradgeometrie der Zahnräder abhängig. Um hier die Druckpulsation und damit die Geräuschentwicklung zu verringern, ist hier auf der Druckseite der Zahnradpumpe ein Dämpfungsraum angeordnet, der im eigentlichen Gehäuse des Hydroaggregats ausgebildet ist. Der eigentliche Druckanschluß der Zahnradpumpe ist hier über einen relativ langen, verzweigten Druckkanal einerseits mit dem druckseitigen Anschlußstutzen im Aggregatgehäuse und andererseits mit dem kugelförmigen Dämpfungsraum verbunden. Diese Art der Verbindung über den Druckkanal erfolgt über einen relativ engen Kanalquerschnitt und führt ferner dazu, daß der Dämpfungsraum nicht durchströmt ist, was insgesamt zu einer schlechteren Dämpfung der Druckpulsation und damit der Geräuschentwicklung führt. Im übrigen baut das Hydroaggregat mit seinen zwei halbschaligen Gehäusehälften, in denen die Zahnradpumpe und der Dämpfungsraum getrennt voneinander angeordnet sind, relativ aufwendig.

Ferner ist aus der DE 42 42 217 A1 eine Zahnradpumpe mit zwei Zahnradpaaren bekannt, deren Zahnräder im Außeneingriff kämmen und bei der eine Geräuschreduzierung durch Kombination von Zahnrädern mit unterschiedlicher Zähnezahl erreicht wird. Bei dieser Zahnradpumpe sind die Wellenzapfen der Zahnräder in brillenförmigen Lagerkörpern gelagert, wobei das gesamte Triebwerk aus Zahnradpaaren und Lagerkörpern in einen passenden Innenraum eines Pumpengehäuses eingesetzt ist, das an seinen Stirnseiten durch einen Deckel und einen Flansch verschlossen wird. Bei dieser Zahnradpumpe, deren Pumpengehäuse als billiges Stranggußteil herstellbar ist, wird ein geräuscharmer Betrieb lediglich über unterschiedliche Zähnezahlen an den Zahnradpaaren angestrebt; ein Dämpfungsraum zur Unterdrückung der Druckpulsationen ist hier nicht vorgesehen.

Weiterhin ist aus der älteren, nachveröffentlichten EP-A-0 748 939 eine Zahnradpumpe bekannt, deren Pumpengehäuse einen Dämpfungsraum aufweist. Das Pumpengehäuse hat einen die Zahnräder aufnehmenden Innenraum, der sich durchgehend zwischen zwei Stirnseiten erstreckt und der durch an beiden Stirnseiten anliegende Deckel und Flansch abgeschlossen ist. In beiden Stirnseiten sind vom Deckel beziehungsweise vom Flansch abgedeckt bogenförmig verlaufende, taschenförmige Dämpfungskammern eingearbeitet, die miteinander durch eine Schrägbohrung verbunden sind und die auf der Hochdruckseite der Pumpe zwischen deren Druckanschluß und einem Anschlußstutzen geschaltet sind. Dieses Pumpengehäuse eignet sich aufgrund seiner Bauart nur zur Herstellung als Druckgußteil.

### Vorteile der Erfindung

Die erfindungsgemäße Zahnradpumpe mit den kennzeichnenden Merkmalen des Anspruchs 1 hat demgegenüber den Vorteil, daß durch die Integration des Dämpfungsraumes im Pumpengehäuse eine relativ leise arbeitende Zahnradpumpe erreicht wird, da der Pulsationsdämpfer die Schallabstrahlung der Zahnradpumpe wirksam reduziert. Die Zahnradpumpe baut dabei relativ einfach und kompakt. Zudem entfällt durch die Integration des durchströmten Dämpfungsraumes in der Zahnradpumpe ein zusätzliches Bauteil. Fernerhin läßt sich die Zahnradpumpe mit integriertem Dämpfer kostengünstig herstellen und auch leicht montieren, wobei das Pumpengehäuse als Stranggußteil herstellbar ist.

Durch die in den Unteransprüchen aufgeführten Maßnahmen sind vorteilhafte Weiterbildungen und Verbesserungen der im Hauptanspruch angegebenen Zahnradpumpe möglich. So wird die Druckpulsation und damit die Geräuschentwicklung besonders wirksam reduziert, wenn gemäß Anspruch 2 der Dämpfungsraum so angeordnet und geschaltet ist, daß er von dem Druckmittelstrom auf der Druckseite durchströmt wird. Ferner ist es für die Wirksamkeit der Dämpfung besonders günstig, wenn die Länge dieses Durchströmungsweges im Dämpfungsraum gemäß Anspruch 3 besonders groß ausgeführt wird. Ferner ist es vorteilhaft für die Dämpfung und für eine kompakte Bauweise, wenn gemäß Anspruch 4 der Dämpfungsraum in einem möglichst großen Bereich an die das Triebwerk umfassende Innenwand der Zahnradpumpe angrenzt, so daß der flüssigkeitsgefüllte Dämpfungsraum die schallabstrahlende Innenwand bedämpft. Weiterhin ist es zweckmäßig, wenn das Pumpengehäuse gemäß Anspruch 5 ausgeführt wird, so daß es ohne zusätzliche Maßnahmen kostengünstig aus einem Stranggußprofil herstellbar ist. Dabei läßt sich durch eine sichelförmige Form des Dämpfungsraums ein relativ großes Dämpfungsvolumen auf engem Raum unterbringen, was einer guten Dämpfungswirkung zugutekommt. Besonders vorteilhaft ist eine Ausführungsform nach Anspruch 7, wodurch das Pumpengehäuse auch als relativ einfaches Stranggußteil ausgeführt werden kann, bei dem trotz kompakter Bauform ein großes Dämpfungsvolumen und ein langer Durchströmungsweg erreicht werden; zudem ermöglicht es bei geringem Materialaufwand eine stabile, schwingungsunempfindliche Bauweise.

### Zeichnung

Zwei Ausführungsbeispiele sind in der Zeichnung dargestellt und in der nachfolgenden Beschreibung näher erläutert. Die Figur 1 zeigt als erstes, erfindungsgemäßes Ausführungsbeispiel eine perspektivische Darstellung einer Zahnradpumpe mit Vorrats-Behälter bei auseinandergezogener Darstellung der Bauelemente in vereinfachter Darstellung, Figur 2 die Zahnradpumpe mit Behälter nach Figur 1 in gleicher Darstellungsart aus einem anderen Blickwinkel, Figur 3 einen Querschnitt durch die Zahnradpumpe nach Figur 1 nach III-III in vereinfachter Darstellung und in vergrößertem Maßstab und Figur 4 eine nicht erfindungsgemäße perspektivische Darstellung eines Pumpengehäuses einer zweiten Zahnradpumpe in vereinfachter Darstellung.

### Beschreibung der Ausführungsbeispiele

Die in Figur 1 und Figur 2 aus verschiedenen Blickwinkeln und nach Art einer Explosionszeichnung dargestellte Zahnradpumpe 10 weist ein Pumpengehäuse 11 auf, das als Stranggußprofil ausgeführt ist und zu entgegengesetzt liegenden Stirnseiten 12, 13 hin offen ist. Während die obere Stirnseite 12 durch einen Deckel 14 abgeschlossen ist, wird die untere Stirnseite 13 durch einen Flansch 15 abgedeckt. In dem Pumpengehäuses 11 ist im Bereich eines quaderförmigen Gehäuseteils 16 ein Innenraum 17 ausgebildet, in dem das Triebwerk 18 der Zahnradpumpe 10 angeordnet ist. Der Innenraum 17 ist hier als eine zwischen den beiden Stirnseiten 12, 13 verlaufende, durchgehende Aussparung 19 ausgeführt, in dem zwei Zahnräder 21, 22 im Außeneingriff miteinander kämmen. Jedes Zahnrad 21, 22 weist zwei Wellenzapfen 23 bzw. 24 auf, mit denen die Zahnräder 21 bzw. 22 in brillenförmigen Lagerkörpern 25 bzw. 26 drehbar gelagert sind. Zahnräder 21, 22 und Lagerkörper 25, 26 sind mit ihrer Außenkontur an den Querschnitt der Aussparung 19 angepaßt und in an sich bekannter Weise in den Innenraum 17 eingebaut. Der nach unten weisende Wellenzapfen 24 des Zahnrades 22 ist mit einem Fortsatz 27 verlängert ausgebildet und durchdringt damit eine im Flansch 15 angeordnete Bohrung 28. Dieser Fortsatz 27 dient zum Antrieb der Zahnradmaschine 10, wenn sie als Pumpe arbeitet.

Wie Figur 1 in Verbindung mit Figur 2 ferner zeigt, weist das quaderförmige Gehäuseteil 16 vier durchgehende Ankerbohrungen 29 auf, in welche nicht näher gezeichnete Zuganker einsetzbar sind, um den Deckel 14 zusammen mit dem Pumpengehäuse 11 auf dem Flansch 15 festzuschrauben. An dem Pumpengehäuse 11 verläuft zwischen zwei zueinander diagonal liegenden Ecken des quaderförmigen Gehäuseteils 16 eine stetig gekrümmte Außenwand 31, die zusammen mit dem Gehäuseteil 16 einen Dämpfungsraum 32 einschließt. Der Dämpfungsraum 32 hat eine im Querschnitt etwas sichelförmige Form und bildet eine zwischen den beiden Stirnseiten 12, 13 sich erstreckende, durchgehende Ausnehmung 33, die achsparallel zum Innenraum 17 verläuft und über ihre ganze Länge einen gleichbleibenden Querschnitt aufweist.

Wie die Figur 3 näher zeigt, die einen vereinfachten Längsschnitt durch die Zahnradpumpe 10 nach III-III darstellt, ist auf diese Weise der Dämpfungsraum 32 von dem Innenraum 17 durch eine erste und eine zweite Innenwand 34 bzw. 35 getrennt, wobei in der ersten Innenwand 34 der Druckanschluß 36 der Zahnradpumpe 10 liegt. Wie Figur 3 ferner zeigt, steht der Sauganschluß 37 der Zahnradpumpe 10 mit einer Ansaugöffnung 38 in Verbindung, die in einer Längsseite 39 des quaderförmigen Gehäuseteils 16 liegt. Die Außenwand 31 des Pumpengehäuses 11 ist in ihrer Form an den Behälter 41 angepaßt, der mit seinem becherförmigen Teil 42 über die Zahnradpumpe 10 gestülpt wird und mit seinem freien Rand 43 dicht und fest am Flansch 15 befestigt ist. Der Behälter 41 bildet auf diese Weise einen Tankraum 44, aus dem die Zahnradpumpe 10 Druckmittel über die Ansaugöffnung 38 ansaugen kann. Dieser Tankraum 44 steht über eine erste Öffnung 45 im Flansch 15 sowie einen Saugkanal 46 mit einem ersten Anschlußstutzen 47 in Verbindung, der am Flansch 15 radial ausgebildet ist und für die Zuführung von Druckmittel in den Tankraum 44 dient.

Wie Figur 1 und 2 ferner zeigen, ist am Flansch 15 parallel zum ersten Anschlußstutzen 47 ein zweiter Anschlußstutzen 48 für die Druckseite ausgebildet, von dem ein Druckkanal 49 zu einer Drucköffnung 51 im Flansch 15 führt. Wie die Figur 1 in Verbindung mit Figur 3 näher zeigt, liegt diese Drucköffnung 51 beim montierten Pumpengehäuse 11 innerhalb des Querschnitts des Dämpfungsraumes 32, und zwar an dessem einen Ende, so daß die Druckmittelverbindung vom Druckanschluß 36 zu dieser Drucköffnung 51 einen möglichst langen Weg aufweist.

An dem Deckel 14 ist ein in den Tankraum 44 ragendes Druckbegrenzungsventil 52 angebaut, welches den Druck im Dämpfungsraum 32 begrenzt. Ferner ist neben dem Druckbegrenzungsventil 52 noch ein Nachsaugventil 53 am Deckel 14 angeordnet. Ein vom becherförmigen Teil 42 abstehender rohrförmiger Stutzen 54 des Behälters 41 wird in nicht näher gezeichneter Weise durch einen Stopfen verschlossen.

Die Wirkungsweise der Zahnradpumpe 10 wird wie folgt beschrieben:

Wenn die Zahnradpumpe 10 arbeitet, wird der als Antriebswelle dienende Fortsatz 27 von einem nicht näher gezeigten Elektromotor angetrieben. Von den ineinander kämmenden Zahnrädern 21, 22 wird Druckmittel aus dem Tankraum 44 über die Ansaugöffnung 38 zum Sauganschluß 37 angesaugt. Das Druckmittel wird durch die Zahnräder 21, 22 verdichtet und strömt über den Druckanschluß 36 in den Dämpfungsraum 32, den es in nahezu seiner vollen Länge durchströmt, um zu der Drucköffnung 51 am Flansch 15 zu gelangen. Von dort fließt das Druckmittel über den Druckkanal 49 zum zweiten Anschlußstutzen 48, von wo es zu einem nicht näher dargestellten hydraulischen Verbraucher gelangt. Über eine ebenfalls nicht dargestellte Rücklaufleitung wird das Druckmittel vom Verbraucher zum ersten Anschlußstutzen 47 zurückgeleitet, von dem es über den Saugkanal 46 und die erste Öffnung 45 im Flansch 15, in den Tankraum 44 zurückströmen kann. Das relativ große Volumen des Dämpfungsraumes 32 und der verhältnismäßig lange Weg des Druckmittelstromes durch diesen Dämpfungsraum 32 führt dazu, daß die von den Zahnrädern 21, 22 verursachten Druckpulsationen ganz erheblich reduziert werden und damit auch die Geräuschbildung erheblich verringert wird. Dabei ist von Vorteil, daß der Dämpfungsraum 32 von dem Druckmittelstrom durchströmt wird und sich unmittelbar an den Druckmittelanschluß 36 anschließt, da hierdurch eine besonders wirksame Pulsationsdämpfung durch ein großes Dämpfungsvolumen und einen langen Dämpfungsweg erreicht wird. Der Umstand, daß der Dämpfungsraum 32 das quaderförmige Gehäuseteil 16 mit seinem Triebwerk 18 an zwei Seiten umschließt, nämlich den Innenwänden 34 und 35, reduziert die Schallabstrahlung der Zahnradpumpe und begünstigt eine leise Arbeitsweise.

Das Pumpengehäuse 11 baut trotz des integrierten Dämpferraumes 32 relativ kompakt und läßt sich in einfacher Weise als Stranggußteil herstellen, da der Innenraum 17 und der Dämpfungsraum 32 als durchgehende Ausnehmungen zwischen den Stirnseiten 12 und 13 mit gleichbleibendem Querschnitt ausgebildet sind. Die Montage des Pumpengehäuses 11 gestaltet sich relativ einfach, wobei bei seinem Anbau am Flansch 15 automatisch die Verbindung vom Druckraum 32 zum zweiten, druckseitigen Anschlußstutzen 48 über die Drucköffnung 51 im Flansch 15 hergestellt wird. Die kompakte Bauweise des Pumpengehäuses 11 führt zu veringertem Einbauraum der Zahnradpumpe 10 und zugleich zu einer Stoffersparnis. Da der Dämpfer in die Zahnradpumpe 10 integriert ist, entfällt ein zusätzliches Bauteil, wie dies bisher bei einer Zahnradpumpe mit externem Pulsationsdämpfer üblich war.

Die Figur 4 zeigt ein anderes Pumpengehäuse 60 von einer zweiten Ausführungsform einer Zahnradpumpe in perspektivischer, vereinfachter Darstellung, das sich von dem Pumpengehäuse 11 nach Figur 1 vor allem dadurch unterscheidet, daß es als Druckgußteil ausgeführt ist. Das Pumpengehäuse 60 als Druckgußteil ist nicht Gegenstand vorliegender Erfindung und dient nur zum Zwecke der Erläuterung, da ein derartiges Pumpengehäuse erfindungsgemäß auch als Stranggußteil ausführbar ist, wobei die Zwischenwand mit geringem Mehraufwand nachträglich eingesetzt wird. Im übrigen werden zur Erläuterung des Pumpengehäuses 60 bei gleichen Bauelementen wie am Pumpengehäuse 11 auch gleiche Bezugszeichen verwendet.

Das Pumpengehäuse 60 hat zur Aufnahme des Triebwerks 18 einen zwischen seinen beiden Stirnseiten 12 und 13 durchgehenden Innenraum 17, der sich in einem inneren Gehäuseteil 61 in axialer Richtung erstreckt. Das innere Gehäuseteil 61 wird von einer im wesentlichen oval verlaufenden Innenwand 62 gebildet, dessen Innenbogen 63 in zwei Längswände 64 und 65 übergeht, von denen die erste Längswand 64 den Druckanschluß 36 aufweist, während in der zweiten Längswand 65 der Sauganschluß 37 ausgebildet ist, welcher hier über den Deckel 14 zum Tankraum 44 Verbindung hat. Das innere Gehäuseteil 61 ist im Pumpengehäuse 60 von einem halbkreisförmigen bzw. U-förmigen Dämpfungsraum 66 - im Querschnitt gesehen - umgeben, der nach außen hin von einer etwa kreisförmig verlaufenden Außenwand 67 des Pumpengehäuses 60 begrenzt wird. In die Außenwand 67 sind drei Ankerbohrungen 29 integriert. Dieser Dämpfungsraum 66 ist im Pumpengehäuse 60 durch eine quer zur Längsachse verlaufende Zwischenwand 68 unterteilt, so daß eine deckelseitige Kammer 69 und eine flanschseitige Kammer 71 entsteht. Die obenliegende Kammer 69, welche von einem Deckel verschlossen wird, hat im Bereich ihres einen Endes 72 Verbindung mit dem Druckanschluß 36, während am anderen Ende 73 des Dämpfungsraumes 66 ein Durchlaß 74 in der Zwischenwand 68 die beiden Kammern 69 und 71 miteinander verbindet. Die untenliegende Kammer 71, welche von einem Flansch verschlossen wird, steht im Bereich ihres einen Endes 72 des Dämpfungsraumes 66 mit der Drucköffnung 51 im Flansch in Verbindung.

Bei dem in Druckgußtechnik ausgeführten Pumpengehäuse 60 wird somit der das Triebwerk aufnehmende innere Gehäuseteil 61 an drei Seiten (Längswände 64, 65, Innenbogen 63) von dem Dämpfungsraum 66 umgeben, so daß eine wirksame Pulsationsdämpfung und damit Geräuschdämpfung erzielbar ist. Bei kompakter Bauform des Pumpengehäuses 60 läßt sich ein relativ großes Dämpfungsvolumen unterbringen, wobei der Weg des Druckmittelstroms vom Druckanschluß 36 durch die deckelseitige Kammer 69 über den Durchlaß 74 zur flanschseitigen Kammer 71 und weiter zur Drucköffnung 51 im Flansch möglichst lange ausgeführt ist, um eine wirksame Schalldämpfung zu erreichen. In Figur 4 ist der Verlauf dieses Weges für den Druckmittelstrom vereinfacht durch Pfeile 75 dargestellt.

## Patentansprüche

1. Zahnradpumpe (10) mit einem in einem Pumpengehäuse (11; 60) angeordneten Zahnradpaar (21, 22), dessen Zahnräder im Außeneingriff miteinander kämmen und in einem axial verlaufenden Innenraum (17) des Pumpengehäuses (11; 60) angeordnet sind, zwischen dessen beiden Stirnseiten (12, 13) der Innenraum (17) durchgehend verläuft und welche Stirnseiten durch einen Deckel (14) und einen Flansch (15) abgeschlossen sind, wobei der Antrieb für eine Zahnradwelle durch den Flansch (15) hindurchgeführt ist, und mit einem zur Unterdrückung von Druckpulsationen dienenden Dämpfungsraum (32; 66) der mit der Hochdruckseite (36) in Wirkverbindung steht, **dadurch gekennzeichnet, daß** der Dämpfungsraum (32; 66) in das Pumpengehäuse (11; 60) integriert ist und zwischen einen den Innenraum (17) mit dem Dämpfungsraum (32; 66) verbindenden Druckanschluß (36) und einen zu einem Anschlußstutzen (48) führenden Druckkanal (49) geschaltet ist und daß das den Dämpfungsraum (32; 66) aufnehmende Pumpengehäuse (11; 60) als Stranggußteil ausgebildet ist.

2. Zahnradpumpe nach Anspruch 1, **dadurch gekennzeichnet, daß** der Druckmittelstrom zwischen dem Druckanschluß (36) und einer an die Stirnseite (13) des Pumpengehäuses (11; 60) grenzenden Drucköffnung (51) eines Druckkanals (49) durch den Dämpfungsraum (32; 66) hindurchgeführt ist.

3. Zahnradpumpe nach Anspruch 1 oder 2, **dadurch gekennzeichnet, daß** der Druckanschluß (36) einerseits und andererseits die Drucköffnung (51) des Druckkanals (49) im Flansch (15) im Querschnitt durch das Pumpengehäuse (11; 60) gesehen an entgegengesetzten Enden der durch den Dämpfungsraum (32; 66) führenden Druckmittelverbindung liegen.

4. Zahnradpumpe nach einem der Ansprüche 1 bis 3, **dadurch gekennzeichnet, daß** das Pumpengehäuse (11; 60) eine den Innenraum (17) von dem Dämpfungsraum (32; 66) trennende, axial verlaufende Innenwand (34, 35; 63 bis 65) aufweist, in welcher der Druckanschluß (36) liegt, und eine den Dämpfungsraum (32; 66) nach außen hin begrenzende Außenwand (31; 67) hat, wobei der Dämpfungsraum (32; 66) die Innenwand im Querschnitt gesehen an wenigstens zwei seiner vier Seiten umschließt.

5. Zahnradpumpe nach einem der Ansprüche 1 bis 4, **dadurch gekennzeichnet, daß** der Dämpfungsraum (32) als Ausnehmung (33) ausgebildet ist, die sich axial zwischen den beiden Stirnseiten (12, 13) des Pumpengehäuses (11) erstreckt, einen im wesentlichen gleichbleibenden Querschnitt aufweist und mindestens nahezu parallel zum Innenraum (17) verläuft.

6. Zahnradpumpe nach Anspruch 5, **dadurch gekennzeichnet, daß** der Dämpfungsraum (32) im Querschnitt gesehen im wesentlichen eine sichelförmige Form aufweist, wodurch er das das Zahnradpaar (21, 22) aufnehmende Gehäuseteil (16) im wesentlichen an zwei (34, 35) seiner vier Seiten umschließt.

7. Zahnradpumpe nach einem der Ansprüche 1 bis 4, **dadurch gekennzeichnet, daß** der Dämpfungsraum (66) im Querschnitt durch das Pumpengehäuse (60) gesehen im wesentlichen halbkreisförmig um das das Triebwerk (18) aufnehmende, innere Gehäuseteil (61) angeordnet ist und dieses an mindestens drei (63 bis 65) von vier Seiten wenigstens teilweise umschließt, daß der zu beiden Stirnseiten (12, 13) des Pumpengehäuses (60) hin offene Dämpfungsraum (66) durch eine quer zu dessen Längsachse verlaufende Zwischenwand (68) unterteilt ist in eine deckelseitige Kammer (69) und eine flanschseitige Kammer (71), die über einen Durchlaß (74) in der Zwischenwand (68) miteinander verbunden sind, wobei der Durchlaß (74) und der Druckanschluß (36) im Querschnitt gesehen an entgegengesetzten Enden (72, 73) des halbkreisförmigen Dämpfungsraums (66) liegen, während der Druckanschluß (36) und die Drucköffnung (51) des Druckkanals (49) im Flansch (15) dem gleichen Ende (72) zugeordnet sind.

8. Zahnradpumpe nach Anspruch 7, **dadurch gekennzeichnet, daß** die Breite des Dämpfungsraums (66) zwischen Innenwand (63 bis 65) und Außenwand (67) ein Vielfaches der Wandstärke der Innenwand (63 bis 65) beträgt.

9. Zahnradpumpe nach Anspruch 7 oder 8, **dadurch gekennzeichnet, daß** im Querschnitt gesehen der im wesentlichen ovale Innenraum (17) an seinem abgerundeten Ende symmetrisch von dem halbkreisförmigen Dämpfungsraum (66) umfaßt ist und mindestens drei Ankerbohrungen (29) symmetrisch zum Innenraum (17) in der Außenwand (67) des Pumpengehäuses (60) vorgesehen sind.

10. Zahnradpumpe nach einem der Ansprüche 1 bis 9, **dadurch gekennzeichnet, daß** die Zahnräder (21, 22) mit ihren Wellenzapfen (23, 24) in Lagerkörpern (25, 26) gelagert sind, die zwischen beiden Stirnseiten (12, 13) des Pumpengehäuses (11, 60) in dem axial durchgehenden Innenraum (17) angeordnet sind.

11. Zahnradpumpe nach einem der Ansprüche 1 bis 10, **dadurch gekennzeichnet, daß** der Flansch (15) einen gegenüber dem Pumpengehäuse (11, 60) vergrößerten Querschnitt aufweist, an dem ein becherförmiger, einen Tankraum (44) umschließender Behälter (42) mit seinem freien Rand (43) anbaubar ist, der in seinem Inneren das Pumpengehäuse (11, 60) mit Deckel (14) aufnimmt und daß am Flansch (15) radial verlaufende Anschlußstutzen (47, 48) für Druck- und Saugseite angeordnet sind und daß vom saugseitigen Anschlußstutzen (47) ein Saugkanal (46) über eine Öffnung (45) im Flansch (15) mit dem Tankraum (44) Verbindung hat, während ein Druckkanal (49) über eine Drucköffnung (51) im Flansch (15) mit dem Dämpfungsraum (32, 66) verbunden ist.

12. Zahnradpumpe nach Anspruch 11, **dadurch gekennzeichnet, daß** der Flansch (15) auf der vom Behälter (42) abgewandten Seite zum Anbau eines Elektromotors zum Antrieb der Zahnräder (21, 22) ausgebildet ist.

## Claims

1. Gear pump (10), with a pair of gearwheels (21, 22) which is arranged in a pump casing (11; 60) and the gearwheels of which mesh with one another in external engagement and are arranged in an axially running inner space (17) of the pump casing (11; 60), between the two end faces (12, 13) of which the inner space (17) runs continuously, said end faces being closed off by means of a cover (14) and a flange (15), the drive for a gearwheel shaft being led through the flange (15), and with a damping space (32; 66) which serves for the suppression of pressure pulsations and which is operatively connected to the high-pressure side (36), **characterized in that** the damping space (32; 66) is integrated into the pump casing (11; 60) and is inserted between a pressure connection (36) connecting the inner space (17) to the damping space (32; 66) and a pressure duct (49) leading to a connection piece (48), and **in that** the pump casing (11; 60) receiving the damping space (32; 66) is designed as a continuous casting.

2. Gear pump according to Claim 1, **characterized in that** the pressure medium stream is led through the damping space (32; 66) between the pressure connection (36) and a pressure orifice (51) of a pressure duct (49), said pressure orifice being adjacent to the end face (13) of the pump casing (11; 60).

3. Gear pump according to Claim 1 or 2, **characterized in that**, on the one hand, the pressure connection (36) and, on the other hand, the pressure orifice (51) of the pressure duct (49) in the flange (15) are located, as seen in cross section through the pump casing (11; 60), at opposite ends of the pressure-medium connection leading through the damping space (32; 66).

4. Gear pump according to one of Claims 1 to 3, **characterized in that** the pump casing (11; 60) has an axially running inner wall (34, 35; 63 to 65) which separates the inner space (17) from the damping space (32; 66) and in which the pressure connection (36) is located, and has an outer wall (31; 67) delimiting the damping space (32; 66) relative to the outside, and, as seen in cross section, the damping space (32; 66), on at least two of its four sides, surrounds the inner wall.

5. Gear pump according to one of Claims 1 to 4, **characterized in that** the damping space (32) is designed as a recess (33) which extends axially between the two end faces (12, 13) of the pump casing (11) and has an essentially constant cross section and which runs at least virtually parallel to the inner space (17).

6. Gear pump according to Claim 5, **characterized in that**, as seen in cross section, the damping space (32) has essentially a sickle-shaped form, with the result that it surrounds, essentially on two (34, 35) of its four sides, the casing part (16) which receives the pair of gearwheels (21, 22).

7. Gear pump according to one of Claims 1 to 4, **characterized in that**, as seen in cross section through the pump casing (60), the damping space (66) is arranged essentially semicircularly around the inner casing part (61) receiving the drive unit (18) and at least partially surrounds said inner casing part on at least three (63 to 65) of four sides, and **in that** the damping space (66), opened onto both end faces (12, 13) of the pump casing (60), is subdivided by an intermediate wall (68) running transversely to the longitudinal axis of said damping space into a cover-side chamber (69) and a flange-side chamber (71) which are connected to one another via a passage (74) in the intermediate wall (68), the passage (74) and the pressure connection (36) being located, as seen in cross section, at opposite ends (72, 73) of the semicircular damping space (66), whilst the pressure connection (36) and the pressure orifice (51) of the pressure duct (49) in the flange (15) are assigned to the same end (72).

8. Gear pump according to Claim 7, **characterized in that** the width of the damping space (66) between the inner wall (63 to 65) and the outer wall (67) is a multiple of the wall thickness of the inner wall (63 to 65).

9. Gear pump according to Claim 7 or 8, **characterized in that**, as seen in cross section, the essentially oval inner space (17) is symmetrically surrounded at its rounded end by the semicircular damping space (66) and at least three anchor bores (29) are provided symmetrically to the inner space (17) in the outer wall (67) of the pump casing (60).

10. Gear pump according to one of Claims 1 to 9, **characterized in that** the gearwheels (21, 22) are mounted with their shaft journals (23, 24) in bearing bodies (25, 26) which are arranged between the two end faces (12, 13) of the pump casing (11, 60) in the axially continuous inner space (17).

11. Gear pump according to one of Claims 1 to 10, **characterized in that** the flange (15) has a cross section which is larger than that of the pump casing (11, 60) and on which a bowl-shaped container (42) surrounding a tank space (44) can be mounted with its free container edge (43), said container receiving in its interior the pump casing (11, 60), together with the cover (14), and **in that** radially running connection pieces (47, 48) for the pressure side and the suction side are arranged on the flange (15), and **in that** a suction duct (46) is connected, from the suction side connection piece (47), to the tank space (44) via an orifice (45) in the flange (15), whilst a pressure duct (49) is connected to the damping space (32, 66) via a pressure orifice (51) in the flange (15).

12. Gear pump according to Claim 11, **characterized in that** the flange (15) is designed, on the side facing away from the container (42), for mounting an electric motor for driving the gear wheels (21, 22).

## Revendications

1. Pompe à engrenages (10) comportant une paire d'engrenages (21, 22) montée dans un carter de pompe (11 ; 60), ces engrenages, dont les dents viennent en contact l'une dans l'autre sur leurs pourtours extérieurs, étant logés dans un espace intérieur axial à l'intérieur du carter de pompe (11 ; 60), cet espace intérieur (17) s'étendant d'une extrémité à l'autre entre les deux faces frontales (12, 13) du carter fermées par un capot (14) et par un flasque (15), l'entraînement de l'un des arbres d'engrenage s'effectuant à travers le flasque (15), et avec une chambre d'amortissement (32 ; 66) servant à réduire la pression des pulsations dues à la pression, en coopérant avec le côté haute pression (36),
**caractérisée en ce que**
la chambre d'amortissement (32 ; 66) est intégrée dans le carter de pompe (11 ; 60), entre un raccord de pression (36) reliant l'espace intérieur (17) à la chambre d'amortissement (32 ; 66) et un canal de pression (49) conduisant à un raccord (48), et le carter de pompe (11 ; 60) logeant la chambre d'amortissement (32 ; 66) est une pièce formée par coulée continue.

2. Pompe à engrenage selon la revendication 1,
**caractérisée en ce que**
le fluide sous pression est introduit entre le raccord de pression (36) et un orifice de pression (51), adjacent à la face frontale (13) du carter de pompe (11 ; 60) et appartenant à un canal de pression (49), en passant à travers la chambre d'amortissement (32 ; 66).

3. Pompe à engrenage selon la revendication 1 ou 2,
**caractérisée en ce que**
le raccord de pression (36) d'une part et d'autre part l'orifice de pression (51) du canal de pression (49) dans le flasque (15), vus en section transversale dans le carter de pompe (11 ; 60) sont disposés aux extrémités opposées de la liaison de fluide sous pression à travers la chambre d'amortissement (32 ; 66).

4. Pompe à engrenage selon l'une quelconques des revendications 1 à 3,
**caractérisée en ce que**
le carter de pompe (11 ; 60) comporte une paroi interne (34, 35 ; 63 à 65) qui s'étend en direction axiale en séparant l'espace intérieur (17) de la chambre d'amortissement (32 ; 66) et qui supporte le raccord de pression (36), ainsi qu'une paroi extérieure (31 ; 67) qui limite à l'extérieur la chambre d'amortissement (32; 66), la chambre d'amortissement (32 ; 66) vue en coupe transversale entourant la paroi interne sur au moins deux de ses quatre faces.

5. Pompe à engrenage selon l'une quelconques des revendications 1 à 4,
**caractérisée en ce que**
la chambre d'amortissement (32) est conçue comme une cavité (33), s'étendant en direction axiale entre les deux faces frontales (12, 13) du carter (11), présente une section sensiblement constante, et s'étend à peu près parallèlement à l'espace intérieur (17).

6. Pompe à engrenage selon la revendication 5,
**caractérisée en ce que**
la chambre d'amortissement (32), vue en coupe transversale, présente une forme approximative de croissant, par laquelle elle entoure la partie de carter (16) logeant la paire d'engrenage (21, 22) sur pratiquement deux (34, 35) de ses quatre faces.

7. Pompe à engrenage selon l'une quelconques des revendications 1 à 4,
**caractérisée en ce que**
la chambre d'amortissement (66) vue en coupe à travers le carter (60), est formée pratiquement suivant un demi-cercle autour de la partie intérieure (61) du carter renfermant le bloc fonctionnel (18), en entourant au moins partiellement cette partie sur au moins trois (63 à 65) de ses quatre faces, la chambre d'amortissement (66) ouverte sur les deux faces frontales (12, 13) du carter (60) est divisée transversalement à son axe longitudinal par une paroi intermédiaire (68), en une chambre (69) du côté du capot et en une chambre (71) du côté du flasque, reliées entre elles par un passage (74) dans la paroi intermédiaire (68), le passage (74) et le raccord de pression (36) vus en coupe étant placés aux extrémités opposées (72, 73) de la chambre d'amortissement (66) semi-cylindrique, tandis que le raccord de pression (36) et l'orifice de pression (51) du canal de pression (49) sont disposés à la même extrémité (72) dans le flasque (15).

8. Pompe à engrenage selon la revendication 7,
**caractérisée en ce que**
la largeur de la chambre d'amortissement (66) entre la paroi interne (63 à 65) et la paroi extérieure (67) représente plusieurs fois l'épaisseur de la paroi interne (63 à 65).

9. Pompe à engrenage selon la revendication 7 ou 8,
**caractérisée en ce que**
l'espace intérieur (17) de forme pratiquement ovale vu en coupe transversale, est entouré symétriquement à son extrémité arrondie, par la chambre d'amortissement (66) sensiblement semi-cylindrique, et au moins trois perçages d'ancrage (29) symétriques par rapport à l'espace intérieur (17) sont prévus dans la paroi extérieure (67) du carter (60).

10. Pompe à engrenage selon l'une quelconques des revendications 1 à 9,
**caractérisée en ce que**
les engrenages (21, 22) sont montés avec leurs bouts d'arbres (23, 24) dans des paliers (25, 26), disposés entre les deux faces frontales (12, 13) du carter (11, 60) de la pompe, dans l'espace intérieur (17) qui les traverse axialement.

11. Pompe à engrenage selon l'une quelconques des revendications 1 à 10,
**caractérisée en ce que**
le flasque (15) comporte par rapport au carter (11, 60) une section agrandie, sur laquelle il est possible de monter le bord libre (43) d'un réservoir (42) en forme de cuvette entourant un compartiment de réservoir (44), l'intérieur de ce réservoir recevant le carter (11, 60) avec le capot (14), des ajustages (47, 48) de pression et d'aspiration sont disposés radialement sur le flasque (15) à axe radial, et à partir de l'ajutage d'aspiration (47), un canal d'aspiration (46) est en liaison avec le compartiment (44) au moyen d'un orifice (45) dans le flasque (15), tandis qu'un canal de pression (49) est relié à la chambre d'amortissement (32, 66) par l'intermédiaire d'un orifice de pression (51) dans le flasque (15).

12. Pompe à engrenage selon la revendication 11,
**caractérisée en ce que**
sur son côté opposé au réservoir (42), le flasque (15) est conçu pour le montage d'un moteur électrique d'entraînement des engrenages (21, 22).
